# EUROPÄISCHE PATENTSCHRIFT

(11) **EP 0 597 239 B1**
(45) Veröffentlichungstag und Bekanntmachung des Hinweises auf die Patenterteilung: **29.05.1996**
(21) Anmeldenummer: 93115994.1
(22) Anmeldetag: 04.10.1993
(51) Int. Cl.: D03D 47/34

(54) **Fadenbremse**
Yarn brake
Frein de fil

(30) Priorität: 09.11.1992 DE 9215226 U
(43) Veröffentlichungstag der Anmeldung: 18.05.1994
(73) Patentinhaber: SOBREVIN Société de brevets industriels-Etablissement, FL-9490 Vaduz (LI)
(72) Erfinder:
(74) Vertreter: Rieder, Hans-Joachim, Dr.

(56) Entgegenhaltungen:
- EP-A- 0 384 502
- EP-A- 0 453 012
- EP-A- 0 524 429
- FR-A- 2 375 366

## Beschreibung

Die Erfindung betrifft eine Vorrichtung zur variablen Bremsung laufender Fäden, Drähte oder dergleichen, insbesondere zum Einsatz beim Schußeintrag an Webmaschinen. Und ein Verfahren zum Betrieb einer derartigen Fadenbremse.

Eine Fadenbremse ist aus der französischen Patentanmeldung FR-A-23 75 366 bekannt. Dort wird der Faden zwischen zwei federnd zueinander bringbaren Bremsteilen hindurchgeführt. Eines der beiden Bremsteile ist fest und nicht federnd vorgesehen und das andere Bremsteil ist abgefedert und gegenüber dem festen Bremsteil beweglich, so daß die Fadenbremsung durch eine zufolge der Bewegung erzielten Änderung der Federspannung in ihrer Stärke variierbar ist. Das federnde Bremsteil ist zufolge eines Nockenscheiben-Kipphebelantriebs über eine Stößelstange auch vom festen Bremsteil beabstandbar, so daß ein ungebremster Fadenlauf erzielbar ist. Problematisch bei einer derartigen Fadenbremse ist, daß die Federkraft relativ stark sein muß, um den Faden wirksam zu bremsen. Andererseits muß zur Erzielung eines Freilaufs des Fadens das federnde Bremsteil vollständig vom festen Bremsteil abgehoben werden. Dabei muß die Feder des federnden Bremsteils zumindest teilweise entspannt werden. Dies hat relativ hohe Verlagerungswege der das federnde Element antreibende Stößelstange zur Folge. Auch sind einer solchen Anordnung hinsichtlich der Zykluszeiten zwischen Bremsen und Freigeben des Fadens Grenzen gesetzt, da die Entspannung der Feder hohen Zyklus-Frequenzen nicht mehr folgen kann.

Aus der europäischen Patentanmeldung EP-A-0 384 502 ist weiter eine Fadenbremse bekannt, bei der ein rotationsbewegliches nicht federndes Bremsteil eine vorgespannte federnde Lasche beaufschlagt. Bei dieser Anordnung ist jedoch kein zyklisches Ändern der Fadenbremsung vorgesehen. Der sich drehende, das niaht federnde Bremsteil ausbildende Zylinderkörper dient lediglich dazu, vermittels Reibung auf dem Faden aufliegende Staubpartikel zu entfernen.

Vorbild für die Erfindung war auch die in dem nicht vorveröffentlichten Gebrauchsmuster DE-U-91 13 430 vorgeschlagene nicht zum Stand der Technik zählende Vorrichtung zur unterschiedlichen Bremsung laufender Fäden. Eine solche Vorrichtung war auch im zum Stand der Technik gemäß Artikel 54(3) EPÜ gehörenden Dokument EP-A-0 524 429 offenbart. Die dort dargestellte Vorrichtung zeigt bereits eine feststehende Blattfeder, die von einem zylinderförmigen Bremsteil beaufschlagt wird. Dieses Bremsteil wird von einem Elektromotor angetrieben und weist einen zylindrischen ersten Abschnitt auf, dessen Umfangsfläche die Feder in der Freigabestellung des Fadenlaufes in einer Vorspannung hält. Ein zweiter Teilabschnitt des Körpers weist einen Umfangsabschnitt auf, der querschnittsreduziert ist. Zwischen diesem zweiten Teilabschnitt und der Blattfeder läuft der Faden hindurch. Ist der zylindrische Körper dem Fenster zur Blattfeder hin ausgerichtet, so ist der Faden ungebremst. Nach einer um einen bestimmten Winkelbetrag erfolgten Weiterdrehung des drehbaren Körpers wird der Faden von dem nicht querschnittsreduzierten Umfangsabschnitt des zweiten Teilabschnitts beaufschlagt, so daß die fadenbremsende Stellung erzielt wird, wobei der Faden zwischen der Blattfeder und der Zylinderoberfläche eingeklemmt ist. Diese Vorrichtung arbeitet im Taktbetrieb, wobei der Antriebsmotor zwischen zwei Anschlägen hin- und zurückläuft. Zur Erzielung einer hohen Taktfrequenz muß der Motor sowohl stark beschleunigt angetrieben als auch stark abgebremst werden. Die Verwendung von beispielsweise mechanischen Anschlägen zur Bremsung des Motors sind nicht optimal.

Ausgehend von der in der eingangs genannten europäischen Patentschrift EP-A-0 384 502 bekannten Vorrichtung liegt der Erfindung die Aufgabe zugrunde, eine derartige Fadenbremse hinsichtlich ihrer Leistungsfähigkeit zu verbessern.

Zur Lösung der Aufgabe wird die im Anspruch 1 angegebene Vorrichtung und das im Anspruch 6 angegebene Verfahren vorgeschlagen. Die Unteransprüche stellen vorteilhafte Weiterbildungen der Erfindung dar. Zufolge der Ausgestaltung der Erfindung braucht das federnde Bremsteil zur Variierung der Bremsung im Betrieb nicht mehr bewegt werden. Vermöge des im wesentlichen zylindrischen ersten Teilabschnitts kreisförmigen Querschnitts wird das Federelement ständig in einer ggf. durch Einstellmittel variierbaren Vorspannung gehalten. Der zweite Teilabschnitt, welcher ebenfalls in Auflage zum Federelement gebracht werden kann, besitzt in Umfangsrichtung mindestens einen querschnittsreduzierten Umfangsabschnitt, der soweit querschnittsreduziert ist, daß bei dessen Gegenüberlage zum Federelement ein Fenster zwischen Umfangsabschnitt und Federelement verbleibt, durch welches der Faden ungebremst abgezogen werden kann. Nach einer Weiterdrehung des von einem, im wesentlichen zylinderförmig ausgebildeten Gegenlagers tritt dann ein nicht querschnittsreduzierter Umfangsabschnitt in Gegenüberlage zum Federelement, so daß der Faden zwischen Federelement und dem das Gegenlager bildenden im wesentlichen zylindrischen Körpers eingeklemmt wird, was eine Bremsung zur Folge hat. Hierbei kann vorgesehen sein, daß sich die Blattfeder um die Dicke des Fadens verlagert. Zufolge der Vorbremse ist auch bei geöffneter Fadenbremse eine gewisse, separat einstellbare Bremskraft gegeben. Ist der erste Teilabschnitt des im wesentlichen zylinderförmigen Gegenlagers exakt kreisförmig, und geht der nicht querschnittsreduzierte Umfangsabschnitt des zweiten Teilabschnitts fluchtend in diesen ersten Teilabschnitt über, so erfolgt beim Eintreten der Vorrichtung in die Bremsstellung eine Auslenkung des Federelementes um eine Fadendikke. Zufolge der Ausbildung des Gegenlager-Antriebsteiles als einen elektrischen Schrittmotor ist ein schrittweises Weiterdrehen der Welle des Elektromotors, ohne daß mechanische Anschläge vorgesehen werden müssen, möglich. Ausgehend aus einer Fadenfreigabestellung, bei der der querschnittsreduzierte Umfangsabschnitt dem Federelement gegenüberliegt, braucht der Schrittmotor dann nur um eine entsprechende Anzahl von Schritten weitergedreht zu werden, was durch eine entsprechende Anzahl von Schaltimpulsen geschieht, bis der nicht mehr querschnittsreduzierte Umfangsbereich in Gegenüberlage zum Federelement tritt und die Fadenbremsstellung erreicht ist. Hierbei kann eine bevorzugt gebogen ausgestaltete Blattfeder als Federelement und gleichzeitig als Fadenführung dienen. Bevorzugt ist weiterhin eine Ausgestaltung, bei der in Umfangsrichtung eine Vielzahl von querschnittsreduzierten Umfangsflächen vorgesehen ist. Zwischen diesen querschnittsreduzierten Umfangsflächen sind jeweils nicht querschnittsreduzierte Umfangsbereiche vorgesehen. Auch hier tritt bei Gegenüberlage einer querschnittsreduzierten Umfangsfläche zum Federelement eine Fadenfreigangsstellung ein, während bei Gegenüberlage eines nicht querschnittsreduzierten Umfangsbereichs der Faden zwischen dem Gegenlager und dem Federelement eingeklemmt wird. Als besonders vorteilhaft wird die Ausbildung der Erfindung angesehen, bei der die Schrittzahl des Schrittmotors mindestens dem Doppelten der Anzahl der querschnittsreduzierten Umfangsabschnitte entspricht. Zufolge dieser Ausgestaltung braucht der Schrittmotor zum Übergang einer Bremsstellung in eine Freigabestellung jeweils nur um einen einzelnen Schritt weitergeschaltet werden. Sind beispielsweise zwei querschnittsreduzierte Umfangsflächen vorgesehen, die in vorteilhafter Weise gegenüberliegend angeordnet sind, zwischen welchen sich entsprechende sich ebenfalls gegenüberliegende nicht querschnittsreduzierte Umfangsbereiche befinden, so beträgt die Schrittzahl des Motor vier. Das heißt mit jedem Schritt wird die Welle des Schrittmotors um 90° weitergedreht. Insgesamt sind also zur Durchführung einer Umdrehung der Welle des Schrittmotors vier Schritte notwendig. Zur Ausgestaltung der querschnittreduzierten Umfangsabschnitte schlägt die Erfindung in einer Weiterbildung vor, daß diese Umfangsabschnitte als quer zur Radialen angeordnete Abflachungen ausgebildet sind. Die Übergänge zu den jeweils in Umfangsrichtung benachbart liegenden nicht querschnittsreduzierten Umfangsabschnitte könnten dabei um den Faden zu schonen, abgerundet sein. Der Schrittmotor weist bevorzugt einen magnetisch polarisierten Anker auf. Dieser Anker kann in einer einfachsten Ausgestaltung aus einem Permanentmagneten gebildet sein. Dabei ist die Orientierung des Magneten radial zur Achse ausgerichtet. Um den Anker herum weist dieser bevorzugte Schrittmotor eine in Umfangsrichtung verlaufende Erregerspule auf, welche in eine Anzahl von Teilwicklungen unterteilt ist, die der Anzahl der Schrittzahl des Elektromotors entspricht. Den einzelnen Schrittstellungen des Elektromotor zugeordnet weist der ringförmige Spulenkern der Erregerspule gegenüberliegende Polpaare auf. Zwischen diesen Polpaaren orientiert sich der Anker des Elektromotors entsprechend der Polarisierung der Erregerspule. Besteht beispielsweise die Erregerspule aus einem ringförmigen Spulenkern mit insgesamt vier, jeweils um 90° versetzt angeordneten Polen, zwischen welchen Polen jeweils eine Teilwicklung vorgesehen ist, und soll der Anker zwischen zwei dieser Pole durch magnetische Kräfte gehalten werden, so werden die zwischen diesen beiden gegenüberliegenden Pole angeordneten Teilwicklungen gleichsinnig polarisiert, so daß eine zum Ankermagnetfeld parallele Magnetisierung aufgebaut wird. Soll nun der Anker um einen Schritt, in diesem Falle um 90° weitergedreht werden, so wird das quer zum ersten Polpaar liegende zweite Polpaar entsprechend magnetisiert. Nunmehr werden die zwischen diesen beiden Polen liegende Teilwindungen in gleicher Richtung von Strom durchflossen, so daß ein zwischen diesen beiden Magnetpolen ausgerichtetes Magnetfeld entsteht. Sobald diese neue Strombeaufschlagung erfolgt ist, orientiert sich der Anker entsprechend dem gedrehten Magnetfeld in seine neue Position. Ein Weiterdrehen des aus der alten Stellung in die neue Stellung beschleunigten Ankers wird durch magnetischen Haltekräfte verhindert. Es ist somit ein magnetischer Anschlag gegeben, der den Anker am Weiterdrehen hindert. Dieser Anschlag ist um so größer, je größer das Magnetfeld ist.

Das Verfahren zum Betreiben einer Fadenbremse entsprechend einer erfindungsgemäßen Vorrichtung beinhaltet, daß bei jedem Schritt des Schrittmotors die Fadenbremse abwechselnd von einer Brems- in eine Freigabestellung übergeht, wobei ausgehend von einer mit einer Schrittstellung des Elektromotors korrespondierenden Bremsstellung, in welcher ein nicht reduzierter Umfangsbereich in Gegenüberlage zum Federelement tritt, beim folgenden Schritt des Elektromotors ein querschnittsreduzierter Bereich in Gegenüberlage zum Federelement gebracht wird. Zufolge dieser Verfahrensschritte braucht sich der Drehsinn des Elektromotors nach dem Übergang von der Bremsstellung in die Freigabestellung nicht zu ändern. Der Elektromotor kann dagegen mit immer demselben Drehsinn betrieben werden. Dies ermöglicht die magnetische Fesselung des Ankers in jeder Schrittstellung. Der das Gegenlager bildende Körper wird dabei taktend gedreht, und zwar Schritt für Schritt.

Anhand der beigefügten Zeichnungen wird ein Ausführungsbeispiel der Erfindung im folgenden erläutert. Es zeigt:
- Fig. 1: eine perspektivische Darstellung einer erfindungsgemäßen Fadenbremse;
- Fig. 2: eine Draufsicht auf eine Vorrichtung nach Fig. 1 in Bremsstellung;
- Fig. 3: eine Seitenansicht einer Vorrichtung gemäß Fig. 1 in Bremsstellung;
- Fig. 4: eine Darstellung gemäß Fig. 2 in Freigabestellung;
- Fig. 5: eine Darstellung gemäß Fig. 3 in Freigabestellung;
- Fig. 6: eine schematische Darstellung eines vierpoligen Schrittmotors.

Die in den Fig. 1 bis 5 dargestellte Vorrichtung weist einen Motorblock 24 auf, der außenseitig mit Kühlrippen 23 ausgebildet ist. Der Motorblock ist aus Aluminium ausgebildet. Einseitig aus dem Motorblock tritt eine in den Fig. 1 bis 5 nicht dargestellte Motorwelle aus, die einen im wesentlichen zylindrisch geformten Körper 2 trägt. Der zylindrisch geformte Körper 2 bildet das Gegenlager zu einer federnden Lasche 1, welche zwischen sich und dem Gegenlager 2 den Faden F in der Bremsstellung (Fig. 2) einklemmt. Getragen wird die Lasche 1 von einem im wesentlichen U-förmig ausgebildeten Trägerblech 13, das mit seiner Bodenfläche auf dem Motorgehäuse 24 aufgeschraubt ist. Die Bodenfläche des Trägers 13 wird von der Welle des Motors durchsetzt.

An einem der U-Schenkel 13' des Trägers 13 befindet sich eine Fadenabzugsöse 12, durch welche der durch die Fadenöffnung 21 des gegenüberliegenden U-Schenkels einlaufende Faden F abgezogen wird, nachdem er durch die von den beiden gegenüberliegenden Laschen 19 und 20 ausgebildete Vorbremse und die eigentliche Fadenbremse, ausgebildet von der Lasche 1 und dem Körper 2, gezogen wird.

Fadenabzugsöffnung 12, Fadenbremse und Fadeneinlauföffnung 21 liegen nahezu auf einer Geraden.

Die obengenannte Vorbremse besteht aus zwei gegeneinander abgefederte Laschen 19, 20, welche jeweils an Vierkantachsen 18, 14 angeschraubt sind. Dabei ist die Vierkantachse 18, die etwa in Gegenüberlage zur Vierkantachse 14 mittels eines Einstellrades 22, schwenkbar verstellbar. Der ebenfalls über die Einstellscheibe 50 und das Schneckengetriebe 16, 17 schwenkbar verstellbare Vierkantträger 14 trägt neben der Lasche 19 noch die Lasche 1. Die beiden Laschen sind dabei an sich gegenüberliegenden Flächen des Vierkants 14 angeschraubt. Durch Verstellen des Einstellrades 15 kann somit die Stärke der Auflage der Federlasche 1 auf dem Gegenlager 2 eingestellt werden. Mit dem Einstellrad 22 kann die Stärke der Vorbremse durch Spannen des Federblattes 20 eingestellt werden.

Alle drei Federelemente 1, 19, 20 haben im wesentlichen die gleiche Steifigkeit und die gleiche Breite, welche die Teilabschnitte 4, 5, 8 des Körpers 2 überdecken. Zwischen den einen kreisförmigen Querschnitt aufweisenden Teilabschnitten 4, 5 des Körpers 2 befindet sich der Teilabschnitt 8. Der Teilabschnitt 8 weist in Umfangsrichtung jeweils zwei gegenüberliegende querschnittsreduzierte Umfangsabschnitte 6, 7 auf. Diese Umfangsabschnitte werden von im wesentlichen quer zur Radialen angeordnete Abflachungen ausgebildet, die im Übergangsbereich zu den nicht querschnittsreduzierten Abschnitten 10, 11 des Körpers 2 in den Zeichnungen nicht dargestellte Abrundungen 6' aufweisen. Die querschnittsreduzierenden Umfangsabschnitte 6, 7 bilden Fenster aus, durch die in der Freigabestellung (vgl. Fig. 4 und 5) der Faden reibungsfrei abgezogen werden kann.

Die aus den Blattfedern 20 und 19 bestehende Vorbremse kann durch entsprechendes Verstellen des Einstellrades 22 und Verschwenken der Federlaschen 19, 10 außer Wirkung gebracht werden, indem nämlich die federnde Lasche 20 von der federnden Lasche 19 beabstandet wird.

Gemäß dem dargestellten Ausführungsbeispiel besteht der erste Teilabschnitt des das Gegenlager bildende, im wesentlichen zylindrischen Körpers aus zwei kreisförmigen Abschnitten 4, 5. Diese kreisförmigen Abschnitte 4, 5 bewirken, daß auch bei einer Stellung gemäß Fig. 4 und 5 die Blattfeder 1 in einer vorgespannten Lage verbleibt. Die Abschnitte 4 und 5 verlaufen horizontal zur Drehachse des Körpers 2. Eine minimale Änderung der Lage der Feder 1 erfolgt in der Bremsstellung (vgl. Fig. 2 und 3), wenn nämlich der Faden zwischen einer der nicht querschnittsreduzierten Umfangabschnitte 10 oder 11 und der Lasche 1 eingeklemmt wird. Die Lasche kann dabei um die Dicke des Fadens F ausgelenkt werden. Dabei ist einhergehend auch ein Abheben der Lasche 1 von den beiden im Querschnitt kreisförmigen Abschnitten 4 und 5 zu beobachten.

Die Wirkungsweise der Vorrichtung ist die Folgende: Der Faden läuft von der Einlauföse 21 durch die Bremse hindurch und wird durch die Abzugsöse 12 abgezogen und einem nicht dargestellten Webstuhl oder dergleichen zugeführt. In der in Fig. 2 und 3 dargestellten Stellung des Körpers 2 wird die federnde Lasche 1 von dem nicht querschnittsreduzierten Umfangsabschnitt 11 des zweiten Teilabschnitts 8 unter Einklemmen des Fadens F beaufschlagt. Der Faden ist in dieser Stellung gebremst. In dieser Stellung wird der Faden nicht abgezogen, sondern nur auf seiten der Fadeneinführungsöse 21 auf einer gewissen Fadenspannung gehalten. Wird der Faden dagegen aus der Fadenabzugsöse 12 abgezogen, so wird der Körper 2 um 90° verlagert, wodurch die in den Fig. 4 und 5 dargestellte Freigabestellung des Fadens erreicht wird. Abgesehen von der Wirkung der Vorbremse kann der Faden nun ungebremst abgezogen werden. In der in den Fig. 4 und 5 dargestellten Stellung weist nun der querschnittsreduzierte Umfangsabschnitt 6 eine Gegenüberlage zur Blattfeder 1 auf. Da die Querschnittsreduzierung um ein Vielfaches größer ist als der Durchmesser des Fadens, kann dieser in dem von der Querschnittsreduzierung ausgebildeten Fenster nahezu reibungsfrei abgezogen werden. Wegen der kreisförmigen Abschnitte 4 und 5, die in dieser Position die Lasche 1 beaufschlagen, bleibt diese im wesentlichen in der gleichen Stellung ruhen.

Durch fortlaufendes, dem gleichen Drehsinn beibehaltendes, jeweils um eine 90° Drehung weiter Verlagern des Körpers 2, wird dann abwechselnd jeweils eine Brems- und eine Freigabestellung des Fadens eingenommen. Die Drehrichtung kann dabei parallel zum Fadenlauf oder gegen den Fadenlauf eingestellt werden.Dieses getakelte Weiterschalten des Körpers 2 wird durch einen Schrittmotor bewirkt, der im Motorgehäuse 23 angeordnet ist und mit der Bezugsziffer 9 bezeichnet ist. Dieser Schrittmotor hat eine Schrittzahl von vier. Das bedeutet, daß mit jedem Schritt eine 90° Drehung der Welle durchgeführt wird. Jeder Schritt des Schrittmotors korrespondiert somit zu einem Übergang aus einer Bremsstellung in eine Freigabestellung oder umgekehrt.

In Fig. 6 ist schematisch der Aufbau des Schrittmotors 9 dargestellt. Der Anker 44, welcher als quer zur Drehachse orientierter Permanentmagnet ausgebildet ist, sitzt auf der Welle 43, welche drehbar im Motorgehäuse gelagert ist. Der Anker ist umgeben von einem ringförmigen Kern 30 einer Erregerspule. Die Erregerspule besteht aus insgesamt vier jeweils einen Winkel von 90° umfassende Teilbereiche. Jeder Teilbereich weist eine Teilspule 31, 32, 33, 34 und einen nach innen ragenden Pol 39, 40, 41, 42 auf. Die Teilspulen 31, 32, 33, 34 sind zwischen den vier jeweils um 90° versetzt liegenden Polen 39, 40, 41, 42 angeordnet. Die Enden jeweils benachbarter Spulen - beispielsweise die der Spulen 31 und 32 - sind miteinander verbunden, wobei die jeweiligen Enden 31" verbunden sind mit den Enden 32'. Die Verbindungsstellung der Spulen 31, 32, 33, 34 bilden elektrische Anschlußkontakte 35, 36, 37, 38 aus.

Soll beispielsweise der in der Fig. 6 dargestellte Zustand fixiert sein, d.h. der Anker 44 mit seinem Nordpol zum Pol 39 zeigen bzw. mit seinem Südpol zum Pol 41, so sind die entsprechenden elektrischen Anschlüsse 35 und 37 derart mit Spannungsstrom zu beaufschlagen, daß ein parallel zum Magnetfeld des Ankers 44 ausgerichtetes Magnetfeld von der Erregerspule aufgebaut wird.

Soll mit dem Schrittmotor 9 ein aus der Fig. 6 dargestellten Stellung ein Schritt in Uhrzeigerrichtung durchgeführt werden, so müssen entsprechend die elektrischen Anschlüsse 36 und 38 mit Spannungsstrom beaufschlagt werden, so daß sich ein Magnetfeld zwischen den Polen 40 und 42 aufbaut. Ist zwischen den gegenüberliegenden Polen 40 und 42 sodann ein entsprechendes Magnetfeld aufgebaut, so ist der Anker 44 bestrebt, entsprechend seiner Magnetisierung sich in diesem Magnetfeld zu orientieren. Dies hat zur Folge, daß der Anker 44 eine 90° Drehung im Uhrzeigersinn durchführt. Nordpol und Südpol des Ankers werden dadurch aus der Orientierung zu den ebenfalls gegenüberliegenden Polen 39 und 41 heraus verlagert.

Wegen der Fesselung des Ankers in dem von der Erregerspule aufgebauten Magnetfeld ist ein sich Weiterdrehen des Ankers vermöge seines Drehimpulses verhindert. Sobald sich der Anker über die Gleichgewichtslage parallel zum Erregermagnetfeld hinaus fortdreht, bewirkt der Winkel der beiden Magnetfelder ein Rückstellmoment des Ankers in seine Gleichgewichtslage. Diese Rückstellungskraft bildet quasi einen elektromagnetischen Anschlag aus.

Durch getaktetes Wechseln der Spannungsbeaufschlagung der elektrischen Anschlüsse 35, 36, 37, 38 wird demnach ein getaktetes Drehfeld erzeugt, dem der Anker entsprechend folgt.

## Patentansprüche

1. Vorrichtung zur variablen Bremsung laufender Fäden, Drähte oder dergleichen, insbesondere zum Einsatz beim Schußeingang an Webmaschinen, wobei der Faden (F) zwischen zwei in federnder Auflage zueinander bringbaren Bremsteile hindurchläuft, von denen das eine ein Federelement ausbildet und das andere ein Gegenlager und eins der Bremsteile zur Änderung der Bremsung beweglich ist, wobei das Gegenlager als drehbar vom Federelement (1) beaufschlagter, im wesentlichen zylindrischer Körper (2) ausgebildet ist, wobei ein Abschnitt (8) des zylindrischen Körpers (2) mindestens einen querschnittsreduzierten Umfangsbereich (6,7) aufweist und wobei eine zwei um ihre Lagerachsen (18,11) schwenkbar einstellbare Laschen aufweisende Vorbremse vorgesehen ist.

2. Vorrichtung zur variablen Bremsung laufender Fäden, Drähte oder dergleichen nach Anspruch 1,dadurch gekennzeichnet, daß in Umfangsrichtung des Körpers (2) eine Vielzahl von querschnittsreduzierten Umfangsabschnitten (6, 7) vorgesehen ist, zwischen welchen jeweils ein nicht reduzierter Umfangsabschnitt (10, 11) vorgesehen ist.

3. Vorrichtung zur variablen Bremsung laufender Fäden, Drähte oder dergleichen nach Anspruch 1 oder 2, dadurch gekennzeichnet, daß das Gegenlager auf der Welle (1) eines als Schrittmotor (9) ausgebildeten Elektromotors sitzt, und daß die Schrittzahl des Elektromotors (9) einem Vielfachen, bevorzugt dem Doppelten der Anzahl der querschnittsreduzierten Umfangsabschnitte (6, 7) entspricht.

4. Vorrichtung zur variablen Bremsung laufender Fäden, Drähte oder dergleichen nach einem der vorhergehenden Ansprüche, dadurch gekennzeichnet, daß der querschnittsreduzierte Umfangsabschnitt als quer zur Radialen angeordnete Abflachung (6, 7) ausgebildet ist.

5. Vorrichtung zur variablen Bremsung laufender Fäden, Drähte oder dergleichen nach Anspruch 3 oder 4, dadurch gekennzeichnet, daß der Schrittmotor (9) einen magnetisch, polarisierten, vorzugsweise von einem Permanntmagneten gebildeten Anker (44) aufweist, der von einer aus der Schrittzahl des Elektromotors entsprechenden Anzahl von Teilwicklungen (31, 31, 33, 34) bestehenden ringförmigen Erregerspule umgeben ist, dem Kern den Schrittstellungen des Ankers zugeordnete Magnetpolpaare (39, 41, 40, 42) ausbildet.

6. Verfahren zum Betrieb einer Fadenbremse zur variablen Bremsung laufender Fäden Drähte oder dergleichen, insbesondere zum Einsatz beim Schußeintrag an Webmaschinen, wobei der Faden (F) zwischen zwei in federnder Auflage zueinander bringbaren Bremsteile hindurchläuft, von denen das eine ein Federelement ausbildet und das andere ein Gegenlager und eins der Bremsteile zur Änderung der Bremsung beweglich ist, wobei das Gegenlager als drehbar vom Federelement (1) beaufschlagter, im wesentlichen zylindrischer Körper (2) ausgebildet ist, mit einem im Querschnitt im wesentlichen kreisförmigen ersten Teilabschnitt (4,5) und einem mindestens einen querschnittsreduzierten Umfangsbereich (6,7) aufweisenden zweiten Teilabschnitt (8), wobei das Gegenlager auf der Welle (1) eines als Schrittmotor (9) ausgebildeten Elektromotors sitzt nach einem der Ansprüche 1 bis 5, dadurch gekennzeichnet, daß unter Beibehaltung der Drehrichtung des Motors bei jedem Schritt die Fadenbremse abwechselnd von einer Bremsstellung in eine Fadenfreigabestellung wechselt, wobei ausgehend von einer mit einer Schrittstellung des Elektromotors korrespondieren Bremsstellung, in welche ein nicht querschnittsreduzierter Umfangbereich (10, 11) in Gegenüberlage zum Federelement (1) liegt, beim folgenden Schritt des Elektromotors ein querschnittsreduzierter Bereich (6, 7) in Gegenüberlage zur Lasche (1) gebracht wird.

## Claims

1. Device for variably braking moving threads, wires or the like, in particular for use during weft insertion on looms, wherein the thread (F) passes through between two braking members which can be brought into spring contact with each other and of which one forms a spring element and the other an abutment and one of the braking members is movable to vary the braking, wherein the abutment is constructed as an essentially cylindrical body (2) which is acted upon by the spring element (1) rotatably, wherein a section (8) of the cylindrical body (2) comprises at least one circumferential region of reduced cross-section (6, 7) and wherein a preliminary brake comprising two plates pivotably adjustable about their bearing spindles (18, 11) is provided.

2. Device for variably braking moving threads, wires or the like according to claim 1, characterised in that in the circumferential direction of the body (2) are provided a plurality of circumferential sections of reduced cross-section (6, 7) between which is provided in each case an unreduced circumferential cross-section (10, 11).

3. Device for variably braking moving threads, wires or the like according to claim 1 or 2, characterised in that the abutment is mounted on the shaft (1) of an electric motor designed as a stepping motor (9), and in that the number of steps of the electric motor (9) corresponds to a multiple, preferably twice the number of circumferential sections of reduced cross-section (6, 7).

4. Device for variably braking moving threads, wires or the like according to any of the preceding claims, characterised in that the circumferential section of reduced cross-section is constructed as a flattened portion (6, 7) arranged transversely to the radial.

5. Device for variably braking moving threads, wires or the like according to claim 3 or 4, characterised in that the stepping motor (9) comprises an armature (44) which is magnetically polarised, preferably formed by a permanent magnet, and which is surrounded by an annular exciting coil which consists of a number of partial windings (31, 32, 33, 34) corresponding to the number of steps of the electric motor and of which the core forms pairs of magnetic poles (39, 41, 40, 42) associated with the step positions of the armature.

6. Method for the operation of a thread brake for variably braking moving threads, wires or the like, in particular for use during weft insertion on looms, wherein the thread (F) passes through between two braking members which can be brought into spring contact with each other and of which one forms a spring element and the other an abutment and one of the braking members is movable to vary the braking, wherein the abutment is constructed as an essentially cylindrical body (2) which is acted upon by the spring element (1) rotatably, with a first partial section (4, 5) of essentially circular cross-section and a second partial section (8) comprising at least one circumferential region of reduced cross-section (6, 7), wherein the abutment is mounted on the shaft (1) of an electric motor designed as a stepping motor (9), according to any of claims 1 to 5, characterised in that, while retaining the direction of rotation of the motor, at each step the thread brake changes alternately from a braking position to a thread release position, wherein, starting from a braking position which corresponds to a step position of the electric motor and in which a circumferential region of unreduced cross-section (10, 11) is located opposite the spring element (1), at the next step of the electric motor a region of reduced cross-section (6, 7) is brought opposite the plate (1).

## Revendications

1. Dispositif pour le freinage variable de fils, filés ou similaires en déplacement, en particulier pour l'introduction du fil de trame sur les métiers à tisser, dans lequel le fil (F) se déplace entre deux pièces de freinage susceptibles d'être amenées en appui élastique l'une sur l'autre, l'une de ces pièces constituant un élément élastique et l'autre un contre-palier et l'une de ces pièces étant mobile pour faire varier l'intensité du freinage, dans lequel le contre-palier est réalisé sous la forme d'un corps (2) sensiblement cylindrique, susceptible de tourner et sollicité par l'élément élastique (1), dans lequel un tronçon (8) présente au moins une zone périphérique (6, 7) à section transversale réduite, et dans lequel est prévu un frein primaire comportant deux languettes réglables susceptibles de pivoter autour de leurs axes d'appui (18, 11).

2. Dispositif pour le freinage variable de fils, filés ou similaires en déplacement, selon la revendication 1, caractérisé en ce que, dans la direction de la périphérie du corps (2), est prévue une pluralité de tronçons périphériques (6, 7) à section transversale réduite, et entre lesquels est prévu chaque fois, un tronçon périphérique (10, 11) non réduit.

3. Dispositif pour le freinage variable de fils, filés ou similaires en déplacement, selon la revendication 1 ou 2 caractérisé en ce que le contre-palier est monté sur l'arbre (1) d'un moteur électrique réalisé sous la forme d'un moteur pas à pas (9) en ce que le nombre de pas du moteur électrique (9) est un multiple, de préférence le double du nombre de tronçons périphériques (6, 7) à section transversale réduite.

4. Dispositif pour le freinage variable de fils, filés ou similaires en déplacement, selon l'une des revendications précédentes, caractérisé en ce que le tronçon périphérique de section transversale réduite est réalisé sous la forme d'un méplat (6, 7) disposé transversalement aux rayons.

5. Dispositif pour le freinage variable de fils, filés ou similaires en déplacement, selon la revendication 3 ou 4, caractérisé en ce que le moteur pas à pas (9) comporte un induit (44) magnétique, polarisé, de préférence formé d'un aimant permanent, cet induit étant entouré de bobines d'excitation annulaires se composant d'un certain nombre de bobinages partiels (31, 32, 33, 34) qui correspondent au nombre de pas du moteur électrique, et dont le noyau forme les paires de pôles magnétiques (39, 41, 40, 42) associées aux positions de pas de l'induit.

6. Procédé pour l'utilisation d'un frein à fil pour le freinage variable de fils, filés ou similaires en déplacement, en particulier pour l'introduction du fil de trame sur les métiers à tisser, dans lequel le fil (F) se déplace entre deux pièces de freinage susceptibles d'être amenées en appui élastique l'une sur l'autre, l'une de ces pièces constituant un élément élastique et l'autre un contre-palier et l'une de ces pièces de freinage étant mobile pour faire varier l'intensité du freinage, le contre-palier étant réalisé sous la forme d'un corps (2) sensiblement cylindrique, susceptible de tourner et sollicité par l'élément élastique (1), comprenant un premier tronçon (4,5) à section transversale sensiblement circulaire et un deuxième tronçon (8) présentant au moins une zone périphérique (6, 7) à section transversale réduite, le contre-palier étant monté sur l'arbre (1) d'un moteur électrique réalisé sous la forme d'un moteur pas à pas (9), selon l'une des revendications 1 à 5, caractérisé en ce qu'en tenant compte du sens de rotation du moteur, à chaque pas le frein à fil passe alternativement d'une position de freinage à une position de libération du fil, passant d'une position de freinage correspondant à une position de pas du moteur électrique, pour laquelle une zone périphérique (10, 11), qui ne présente pas de section transversale réduite, est placée en face de l'élément élastique (1), à une position au cours du pas suivant du moteur électrique, où une zone (6, 7) de section transversale réduite est amenée en face de la languette (1).
